# EUROPÄISCHE PATENTSCHRIFT

(11) **EP 3 848 512 B1**
(45) Veröffentlichungstag und Bekanntmachung des Hinweises auf die Patenterteilung: **16.08.2023**
(21) Anmeldenummer: 20150504.7
(22) Anmeldetag: 07.01.2020
(51) Int. Cl.: E02D 5/20, E02D 5/36, E02D 15/04, E02D 27/16

(54) **VERFAHREN ZUM ERSTELLEN EINES GRÜNDUNGSELEMENTES IM BODEN UND GRÜNDUNGSELEMENT**
METHOD FOR CREATING A FOUNDATION ELEMENT IN THE GROUND AND FOUNDATION ELEMENT
PROCÉDÉ DE CRÉATION D'UN ÉLÉMENT DE FONDATION DANS LE SOL ET ÉLÉMENT DE FONDATION

(43) Veröffentlichungstag der Anmeldung: 14.07.2021
(73) Patentinhaber: BAUER Spezialtiefbau GmbH, 86529 Schrobenhausen (DE)
(72) Erfinder: Wiedenmann, Ulli, 86529 Hörzhausen (DE)
(74) Vertreter: Wunderlich & Heim Patentanwälte Partnerschaftsgesellschaft mbB

(56) Entgegenhaltungen:
- EP-A1- 3 321 424
- CN-U- 208 933 993
- US-A- 898 013
- US-A- 4 063 423
- US-A- 4 621 950
- US-A1- 2012 167 487

## Beschreibung

Die Erfindung betrifft ein Verfahren zum Erstellen eines Gründungselemente im Boden, bei dem ein Loch im Boden erstellt wird und in das Loch eine aushärtbare Masse eingeleitet wird, welche zu dem Gründungselement aushärtet, gemäß dem Oberbegriff des Anspruches 1.

Insbesondere zur Ableitung von größeren Bauwerkslasten in tiefere Bodenschichten ist es seit langem bekannt, im Boden Gründungselemente zu erstellen. Dabei wird ein Loch durch Abtragen von Bodenmaterial oder durch Verdrängung von Bodenmaterial im Boden erstellt. Das so hergestellte Loch wird mit einer aushärtbaren Masse verfüllt, welche zu dem Gründungselement aushärten kann. Die Ableitung von Bauwerkslasten erfolgt dabei zum größten Teil über eine Mantelreibung zwischen der Außenumfangsseite des ausgehärteten Gründungselementes und der umgebenden Bohrlochwand sowie zu einem geringen Anteil über die horizontale Aufstandsfläche des Pfahles am Bohrlochgrund. Zur Erhöhung der Tragfähigkeit eines derartigen Gründungselements ist es bekannt, dieses mit einer entsprechenden axialen Länge auszubilden, so dass eine gewünschte Mantelreibung erreicht wird.

Gründungselemente und deren Herstellung sind aus diversen Druckschriften aus dem Stand der Technik vorbekannt, wie zum Beispiel in den Druckschriften CN 208 933 993 U, US 898 013 A, US 4 063 423 A, US 4 621 950 A, US 2012/167487 A1 offenbart. Keine dieser Druckschriften zeigt die Merkmale aus den Kennzeichen der unabhängigen Ansprüche.

Es ist weiter bekannt, neben der eigentlichen Tragfunktion eines Gründungselementes dieses auch für geothermische Zwecke einzusetzen. Dabei kann in die noch nicht ausgehärtete Masse, welche in das Bodenloch eingefüllt ist, ein Rohrleitungssystem zu geothermischen Zwecken eingesetzt werden. Eine derartige Ausführung ist aus der EP 3 321 424 A1 vorbekannt, die den Oberbegriff aus dem unabhängigen Anspruch 1 zeigt.

Der Erfindung liegt die **Aufgabe** zugrunde, ein Verfahren zum Ersterllen eines Gründungselementes anzugeben, mit welchen in besonders effizienter Weise ein Nutzzweck eines Gründungselementes deutlich erweitert werden kann.

Nach der Erfindung wird die Aufgabe durch ein Verfahren mit den Merkmalen des Anspruches 1 gelöst. Bevorzugte Ausführungsformen der Erfindung sind in den abhängigen Ansprüchen angegeben.

Das erfindungsgemäße Verfahren ist dadurch gekennzeichnet, dass in das Loch etwa mittig ein Einsatzkörper eingesetzt wird, welcher von einer Umfangswand des Loches beabstandet ist, wobei ein ringförmiger Zwischenraum zwischen der Umfangswand des Loches und dem Einsatzkörper gebildet wird, und dass in den ringförmigen Zwischenraum die aushärtbare Masse eingeleitet wird, welche zu einem ringförmigen Gründungselement aushärtet.

Eine Grundidee der Erfindung kann darin gesehen werden, ein Gründungselement im Boden nicht mehr massiv über den gesamten Gründungsquerschnitt, sondern als ein ringförmiges Gründungselement auszubilden. Dies wird dadurch erreicht, dass ein vorzugsweise lösbarer Einsatzkörper etwa mittig vorgesehen wird, wobei die aushärtbare Masse vorzugsweise ausschließlich in den ringförmigen Zwischenraum zwischen einer Wandung des Loches im Boden und der Außenseite des Einsatzkörpers zu dem Gründungselement eingeleitet wird und darin aushärtet.

Dabei ist es eine Erkenntnis der Erfindung, dass eine ringförmige Gestaltung keinen wesentlichen Einfluss auf eine Tragfunktion des Gründungselementes hat, da weiterhin, wie bei einem Vollkörper-Gründungselement, die gleiche Mantelreibung an der Außenumfangsseite gegeben ist, welche für die Tragfähigkeit besonders maßgeblich ist. Lediglich im Bereich der Aufstandsfläche kann sich durch die Ringform eine gewisse Reduzierung der Aufstandsfläche ergeben. Durch das Vorsehen eines mittigen nichttragenden Bereiches an der Aufstandsfläche des Gründungselementes wird so die Tragfähigkeit nur geringfügig vermindert, aber gleichzeitig die benötigte aushärtbare Masse deutlich verringert. Dies spart Kosten

Darüber hinaus kann ein Raum innerhalb des ringförmigen Gründungselementes in vielfältiger Weise genutzt werden, so etwa für geothermische Zwecke, für Messzwecke oder für zahlreiche weitere Funktionen.

Eine bevorzugte Ausführungsform der Erfindung besteht darin, dass der Einsatzkörper ringförmig ausgebildet ist. Der Einsatzkörper kann dabei im Wesentlichen lediglich zur Stützung und Ausbildung der inneren Ringkontur des ringförmigen Gründungselementes dienen. Der Einsatzkörper kann in dem Gründungselement verbleiben oder von diesem gelöst werden. Der Einsatzkörper kann aus einem Metall, insbesondere Stahl, oder einem weniger tragfähigen Kunststoffmaterial bestehen.

Bei einem vorgesehenen Rückgewinnen des Einsatzkörpers ist es nach der Erfindung vorteilhaft, dass der Einsatzkörper an seiner Außenseite von einem Hüllelement umgeben wird und dass nach dem Aushärten der Masse zu dem ringförmigen Gründungselement der Einsatzkörper aus dem Gründungselement rückgezogen wird, wobei das Hüllelement an dem ringförmigen Gründungselement verbleibt. Das Hüllelement kann dabei ein dünnes Rohr oder vorzugsweise eine Folie, ein Gewebe oder ein sonstiges nicht formstabiles flächiges Gebilde sein. Das Hüllelement wird als ein verlorenes Element an der Außenseite des Einsatzkörpers angebracht. Das Hüllelement kann dabei an dem ausgehärteten Gründungselement verbleiben, während der Einsatzkörper in einfacher Weise aus dem Hüllelement rückgezogen und wieder verwendet werden kann. Dies führt ebenfalls zu einer weiteren Material- und Kosteneinsparung.

Zur Erhöhung der Tragfähigkeit des ringförmigen Gründungselementes aus der aushärtbaren Masse ist es nach einer Verfahrensvariante der Erfindung zweckmäßig, dass vor dem Aushärten der Masse in den ringförmigen Zwischenraum ein oder mehrere Armierungselemente eingesetzt werden können. Die Armierungselemente können insbesondere Stangen, Träger oder Körbe aus Stahl sein.

Nach einer Weiterbildung der Erfindung ist es vorteilhaft, dass das ringförmige Gründungselement ausgelegt ist, eine gewünschte Gründungslast aufzunehmen, insbesondere kann eine Querschnittsfläche des ringförmigen Gründungselementes so ausgelegt sein, dass die notwendigen Axialkräfte aufgenommen und über die Außenumfangsfläche abgetragen werden können. Weiter kann das Gründungselement mit einer Bodenplatte ausgebildet sein, so dass auch Aufstandskräfte unmittelbar über diese Bodenplatte des ansonsten mit einem Hohlraum ausgebildeten Gründungselementes übertragen werden können.

Grundsätzlich kann der Einsatzkörper einstückig ausgebildet sein. Insbesondere für größere Tiefen und damit für längere Gründungselemente kann es nach einer Weiterbildung zweckmäßig sein, dass der Einsatzkörper aus ringförmigen Segmenten aufgebaut wird. Die ringförmigen Segmente können axial miteinander verbunden werden, so dass ein längerer Einsatzkörper gebildet wird. Der Einsatzkörper kann über seine Länge einen gleichen Durchmesser oder eine gewisse Konizität aufweisen, wobei sich der Durchmesser nach oben erweitert. Dies erleichtert ein Rückziehen des Einsatzkörpers aus dem Gründungselement.

Gemäß einer vorteilhaften Ausführungsform der Erfindung ist vorgesehen, dass von dem ringförmigen Gründungselement ein Mittenhohlraum umgeben wird. Der Mittenhohlraum kann dabei für verschiedene Zwecke genutzt werden, so etwa zum Einsetzen eines Wärmetauscherelementes für geothermische Zwecke. Dabei kann sowohl mittels einer Wärmepumpe dem Boden Wärme entzogen und für Heizzwecke genutzt werden, insbesondere in dem Bauwerk, welches auf dem Gründungselement erstellt ist. Alternativ kann auch zu Kühlzwecken Wärme in den Boden abgeführt werden, so dass etwa eine Klimatisierung und Kühlung in dem Bauwerk erreicht werden kann. Der Hohlraum kann aber auch zu messtechnischen Zwecken sowie zur Überprüfung eingesetzt werden.

Besonders vorteilhaft ist es nach einer Weiterbildung der Erfindung, dass beim Erstellen des Loches Bodenmaterial abgetragen und als Aushub aus dem Loch gefördert wird und dass zumindest ein Teil des Aushubs in den Mittenhohlraum des ringförmigen Gründungselementes rückgeführt wird. Dies ist in zweifacher Weise vorteilhaft: So kann zum einen Aushubmaterial wieder in den Boden rückgeführt werden, so dass das Aushubmaterial nicht von der Baustelle abtransportiert und deponiert werden muss. Hierdurch können Transport- und Deponiekosten gespart werden. Zum anderen wird das Gründungselement durch den aufgefüllten Mittenhohlraum zusätzlich versteift, so dass die Festigkeit des Gründungselementes und damit auch dessen Tragfähigkeit erhöht werden.

Grundsätzlich kann das Loch zum Bilden des Gründungselementes in einer beliebigen Weisen erstellt werden. Besonders vorteilhaft ist es nach einer Ausführungsvariante der Erfindung, dass das Loch durch Bohren mit einem kreisförmigen Querschnitt oder durch Fräsen mit einem eckigen Querschnitt erstellt wird. Beim Bohren kann sowohl ein materialabtragendes Bohren als auch ein Verdrängungsbohren zum Einsatz kommen. Beim Verdrängungsbohren wird das Bodenmaterial aus dem Lochbereich in den umgebenden Boden mittels eines Verdrängungsbohrers verdrängt.

Ein eckiger Querschnitt kann insbesondere durch eine Schlitzwandfräse erzielt werden, mit welcher ein Schlitzwandsegment mit einem vorzugsweise rechteckigen Querschnitt erstellt wird.

Ein Gründungselement im Boden ist im Sinne der Erfindung weit zu verstehen, wobei dieses nicht nur zur Aufnahme von Bauwerkslasten, sondern etwa auch zum Bilden einer Dichtwand durch aneinander angrenzende Gründungselemente eingesetzt werden kann.

Eine weitere bevorzugte Verfahrensvariante der Erfindung besteht darin, dass das Bodenmaterial mit einer Betonmasse vermischt wird. So kann ein sogenannter Bodenmörtel erstellt werden, welche als die aushärtbare Masse zum Bilden des ringförmigen Gründungselemente in den Boden eingebracht werden kann. Das ringförmige Gründungselement kann aber auch aus einer Betonmasse oder aus einem Bodenmörtel mit höherer Festigkeit erstellt werden, während ein Bodenmörtel mit geringerer Festigkeit in den Mittenhohlraum eingebracht wird. Hierdurch kann eine Einsparung von Aushub bei weiterhin relativ hoher Festigkeit und Tragfähigkeit des Gründungselementes erzielt werden.

Die Erfindung umfasst weiterhin ein Gründungselement, welches dadurch gekennzeichnet ist, dass dieses ringförmig aus einer aushärtbaren Masse im Boden hergestellt wird. Das Gründungselement ist somit nicht über den gesamten Querschnitt des Gründungselementes aus der aushärtbaren Masse hergestellt, sondern nur in einem ringförmigen Bereich. Das Gründungselement wird insbesondere durch das zuvor beschriebene erfindungsgemäße Verfahren hergestellt. Es können die zuvor beschriebenen Vorteile mit dem erfindungsgemäßen Gründungselement erzielt werden.

Besonders vorteilhaft ist es nach einer Weiterbildung der Erfindung, dass ein Mittenhohlraum in dem ringförmigen Gründungselement ausgebildet ist. Dieser kann zur Aufnahme von verschiedenen Funktionskomponenten, etwa von Wärmetauscherelementen oder Messinstrumenten, verwendet werden.

Besonders vorteilhaft ist es nach einer weiteren Ausführungsvariante der Erfindung, dass der Mittenhohlraum in dem ringförmigen Gründungselement mit einem nicht-aushärtbaren Material verfüllt ist, insbesondere abgetragenem Bodenmaterial. Hierdurch können Transportkosten und Deponiekosten eingespart werden.

Die Erfindung wird weiter anhand eines bevorzugten Ausführungsbeispiels beschrieben, welches schematisch in den beigefügten Zeichnungen dargestellt ist. In den Zeichnungen zeigen:
- Fig. 1: eine Querschnittsansicht beim Erstellen eines erfindungsgemäßen Gründungselementes mit eingesetztem Einsatzkörper; und
- Fig. 2: eine Querschnittsansicht des Gründungselementes von Fig. 1 nach Entfernen des Einsatzkörpers.

Zum Erstellen eines erfindungsgemäßen Gründungselementes 10 in einem Boden 5 wird zunächst ein Loch 7 in den Boden 5 eingebracht. Das Erstellen des Lochs 7 kann in herkömmlicher Weise etwa durch Bohren oder Fräsen erfolgen. Das Bohren kann ein verrohrtes oder unverrohrtes Bohren sein.

Vor dem Einleiten einer aushärtbaren Masse in das Loch 7 wird in einen Mittenbereich des Lochs 7 ein Einsatzkörper 20 eingesetzt. Der Einsatzkörper 20 kann bereits während des Abteufens des Lochs 7 oder erst nach Fertigstellung des Lochs 7 eingesetzt werden. Im dargestellten Ausführungsbeispiel ist der Einsatzkörper 20 aus insgesamt drei ringförmigen Segmenten 22 aufgebaut, welche axial miteinander verbunden sind.

Der Einsatzkörper 20 ist etwa mittig in das Loch 7 so eingesetzt, dass ein definierter Abstand zwischen einer Außenseite des Einsatzkörpers 20 und einer Umfangswand 8 des Lochs 7 gebildet ist. Hierdurch entsteht ein Zwischenraum, welcher zum Bilden des ringförmigen Gründungselementes 10 mit einer aushärtbaren Masse verfüllt wird.

Bei dem dargestellten Ausführungsbeispiel ist der Einsatzkörper 20 auf eine Sohle 14 des Lochs 7 aufgesetzt. An seiner Außenseite weist der Einsatzkörper 20 einen Hüllkörper 24 auf, welcher beispielsweise eine Folie oder ein Gewebe sein kann. Der Hüllkörper 24 kann ein verlorenes Element sein, welches maßgeblich dazu dient, ein unmittelbares Anhaften der aushärtbaren Masse an dem Einsatzkörper 20 zu verhindern. Der Hüllkörper 24 kann an seinem unteren Ende offen oder geschlossen sein.

Nach einem Aushärten der aushärtbaren Masse zum Bilden des ringförmigen Gründungselementes 10 wird der Einsatzkörper 20 nach oben aus dem Loch 7 gezogen, so dass ein Mittenhohlraum 12 in dem ringförmigen Gründungselement 10 gebildet ist, wie anschaulich in Fig. 2 dargestellt ist. Der Hüllkörper 24 verbleibt an der Innenseite des ringförmigen Gründungselementes 10 und kann beispielsweise für eine zusätzliche Abdichtung des Mittenhohlraums 12 gegenüber dem ringförmigen Gründungselement 10 dienen.

Gemäß einer Ausführungsform der Erfindung kann ein Material des Bodens, welches als ein Aushub 30 beim Erstellen des Loches 7 anfällt, in den Mittenhohlraum 12 eingebracht werden. Hierdurch wird die Menge an Aushub 30 reduziert, der von der Baustelle abtransportiert und deponiert werden muss. Gleichzeitig dient der Aushub 30 in dem dargestellten Ausführungsbeispiel zur Stabilisierung und inneren Abstützung des ringförmigen Gründungselementes 10. Dessen Fähigkeit zum Abtragen von Bauwerkslasten in den Boden 5 wird dabei maßgeblich durch die Mantelreibung der Außenseite des Gründungselementes 10 mit der Umfangswand 8 des Lochs 7 erreicht.

## Patentansprüche

1. Verfahren zum Erstellen eines Gründungselementes (10) im Boden (5), bei dem
- ein Loch (7) im Boden (5) erstellt wird und
- in das Loch (7) eine aushärtbare Masse eingeleitet wird, welche zu dem Gründungselement (10) aushärtet,
- wobei in das Loch (7) etwa mittig ein Einsatzkörper (20) eingesetzt wird, welcher von einer Umfangswand (8) des Loches (7) beabstandet ist, wobei ein ringförmiger Zwischenraum zwischen der Umfangswand (8) des Loches (7) und dem Einsatzkörper (20) gebildet wird, und
- wobei in den ringförmigen Zwischenraum die aushärtbare Masse eingeleitet wird, welche zu einem ringförmigen Gründungselement (10) aushärtet,
**dadurch gekennzeichnet,**
**dass** der Einsatzkörper (20) an seiner Außenseite von einem Hüllelement (24) umgeben wird und
**dass** nach dem Aushärten der Masse zu dem ringförmigen Gründungselement (10) der Einsatzkörper (20) aus dem Gründungselement (10) rückgezogen wird, wobei das Hüllelement (24) an dem ringförmigen Gründungselement (10) verbleibt.

2. Verfahren nach Anspruch 1,
**dadurch gekennzeichnet,**
**dass** der Einsatzkörper (20) rohrförmig ausgebildet ist.

3. Verfahren nach einem der Ansprüche 1 bis 2,
**dadurch gekennzeichnet,**
**dass** vor dem Aushärten der Masse in den ringförmigen Zwischenraum ein oder mehrere Armierungselemente eingesetzt werden.

4. Verfahren nach einem der Ansprüche 1 bis 3,
**dadurch gekennzeichnet,**
**dass** das ringförmige Gründungselement (10) ausgelegt ist, eine gewünschte Gründungslast aufzunehmen.

5. Verfahren nach einem der Ansprüche 1 bis 4,
**dadurch gekennzeichnet,**
**dass** der Einsatzkörper (20) aus ringförmigen Segmenten (22) aufgebaut wird.

6. Verfahren nach einem der Ansprüche 1 bis 5,
**dadurch gekennzeichnet,**
**dass** von dem ringförmigen Gründungselement (10) ein Mittenhohlraum (12) umgeben wird.

7. Verfahren nach Anspruch 6,
**dadurch gekennzeichnet,**
**dass** beim Erstellen des Loches (7) Bodenmaterial abgetragen und als Aushub (30) aus dem Loch (7) gefördert wird, und
**dass** zumindest ein Teil des Aushubs (30) in den Mittenhohlraum (12) des ringförmigen Gründungselementes (10) rückgeführt wird.

8. Verfahren nach einem der Ansprüche 1 bis 7,
**dadurch gekennzeichnet,**
**dass** das Loch (7) durch Bohren mit einem kreisförmigen Querschnitt oder durch Fräsen mit einem eckigen Querschnitt erstellt wird.

9. Verfahren nach einem der Ansprüche 7 oder 8,
**dadurch gekennzeichnet,**
**dass** das Bodenmaterial mit einer Betonmasse vermischt wird.

## Claims

1. The method for producing a foundation element (10) in the ground (5), in which
- a hole (7) is produced in the ground (5) and
- a hardenable mass is introduced into the hole (7), which hardens to the foundation element (10),
- wherein an insert body (20) is inserted approximately centrally into the hole (7), the insert body being spaced apart from a circumferential wall (8) of the hole (7), wherein a ring-shaped intermediate space is formed between the circumferential wall (8) of the hole (7) and the insert body (20), and
- wherein the hardenable mass is introduced into the ring-shaped intermediate space, which hardens to form a ring-shaped foundation element (10),
wherein
the insert body (20) is surrounded on its outer side by a sheathing element (24) and after hardening of the mass to the ring-shaped foundation element (10) the insert body (20) is withdrawn from the foundation element (10), wherein the sheathing element (24) remains on the ring-shaped foundation element (10).

2. A method according to claim 1,
wherein
the insert body (20) is of tubular design.

3. A method according to anyone of the claims 1 to 2,
wherein
prior to the hardening of the mass one or several reinforcement elements are inserted into the ring-shaped intermediate space.

4. A method according to anyone of the claims 1 to 3,
wherein
the ring-shaped foundation element (10) is designed to absorb a desired foundation load.

5. A method according to anyone of the claims 1 to 4,
wherein
the insert body (20) is constructed of ring-shaped segments (22).

6. A method according to anyone of the claims 1 to 5,
wherein
a central cavity (12) is surrounded by the ring-shaped foundation element (12).

7. A method according to claim 6,
wherein
during the production of the hole (7) ground material is removed and conveyed as excavated material (30) out of the hole (7) and
at least a part of the excavated material (30) is returned into the central cavity (12) of the ring-shaped foundation element (10).

8. A method according to anyone of the claims 1 to 7,
wherein
the hole (7) is produced through drilling with a circular cross-section or through cutting with an angular cross-section.

9. A method according to the claim 7 or 8,
wherein
the ground material is mixed with a concrete mass.

## Revendications

1. Procédé de création d'un élément de fondation (10) dans le sol (5), comprenant les étapes suivantes :
- création d'un trou (7) dans le sol (5) et
- introduction d'une masse durcissable dans le trou (7), laquelle durcit pour former l'élément de fondation (10),
- dans lequel, dans le trou (7), approximativement au centre, est inséré un corps d'insertion (20), disposé à une certaine distance de la paroi périphérique (8) du trou (7), formant ainsi un espace annulaire entre la paroi périphérique (8) du trou (7) et le corps d'insertion (20) et
- dans lequel, dans l'espace intermédiaire annulaire, la masse durcissable est introduite, qui durcit afin d'obtenir un élément de fondation annulaire (10),
**caractérisé en ce que**
le corps d'insertion (20) est entouré à sa surface extérieure par un élément de revêtement (24) et
après le durcissement de la masse pour former l'élément de fondation annulaire (10), le corps d'insertion (20) est retiré de l'élément de fondation (10), tandis que l'élément de revêtement (24) reste fixé à l'élément de fondation annulaire (10).

2. Procédé selon la revendication 1,
**caractérisé en ce que**
le corps d'insertion (20) est de forme tubulaire.

3. Procédé selon l'une des revendications 1 à 2,
**caractérisé en ce que**
avant le durcissement de la masse, un ou plusieurs éléments d'armature sont insérés dans l'espace annulaire.

4. Procédé selon l'une des revendications 1 à 3,
**caractérisé en ce que**
l'élément de fondation annulaire (10) est conçu pour supporter une charge de fondation souhaitée.

5. Procédé selon l'une des revendications 1 à 4,
**caractérisé en ce que**
le corps d'insertion (20) est constitué de segments annulaires (22).

6. Procédé selon l'une des revendications 1 à 5,
**caractérisé en ce que**
un espace central creux (12) est entouré par l'élément de fondation annulaire (10).

7. Procédé selon la revendication 6,
**caractérisé en ce que**
lors de la création du trou (7), des matériaux du sol sont excavés et évacués du trou (7) en tant que déblai (30) et
au moins une partie du déblai (30) est renvoyée dans l'espace central creux (12) de l'élément de fondation annulaire (10).

8. Procédé selon l'une des revendications 1 à 7,
**caractérisé en ce que**
le trou (7) est créé par forage avec une section transversale circulaire ou par fraisage avec une section transversale angulaire.

9. Procédé selon l'une des revendications 7 ou 8, **caractérisé en ce que** les matériaux du sol sont mélangés avec une masse de béton.
